# FASCICULE DE BREVET EUROPEEN

(11) **EP 1 612 155 B1**
(45) Date de publication et mention de la délivrance du brevet: **09.05.2007**
(21) Numéro de dépôt: 05380130.4
(22) Date de dépôt: 17.06.2005
(51) Int. Cl.: B65D 19/22

(54) **Palette modulaire démontable**
Zerlegbare modulare Palette
Dismountable modular pallet

(30) Priorité: 29.06.2004 ES 200401573; 03.08.2004 ES 200401935
(43) Date de publication de la demande: 04.01.2006
(73) Titulaire: Eroski, S. Coop., 48230 Elorrio, (Vizcaya) (ES)
(72) Inventeur: Aldama Odiaga, Juan Antonio, 48230 Elorrio (Bizkaia) (ES)
(74) Mandataire: Urizar Barandiaran, Miguel Angel

(56) Documents cités:
- EP-A- 0 673 845
- WO-A-92/01607
- DE-A1- 1 946 224
- GB-A- 2 313 103

## Description

La présente invention a trait à une palette modulaire démontable.

Dans l'état actuel de la technique, on connaît une vaste gamme de solutions de plateformes de chargement (connues génériquement comme "palettes"). La gamme de palettes est si vaste que l'on tend de les doter de mesures totales (longueur/largeur) standard et ainsi pouvoir les manipuler, ce qui facilite les opérations de chargement, déchargement et manutention.

On connaît déjà les palettes démontables (par exemple, les dossiers U0245986, U9102455 et U9600413) constituées de pièces indépendantes, qui peuvent être stockées en occupant un espace réduit, lorsque la palette n'est pas utilisée.

On connaît même des palettes qui atteignent ces dimensions standard (longueur/largeur) en accouplant plusieurs modules (par exemple, les dossiers CA02310556, US6418861, US5582113 et U0281950).

Un problème qui n'a pas été résolu sur les palettes actuelles est leur modularité, quand elles sont chargées. Dans les solutions actuelles, on peut former une palette à partir de ses modules de base, la charger, la manipuler, la décharger et la démonter, mais toujours la monter/démonter quand elle est déchargée, ce qui fait que si, par exemple, une palette contient des boîtes empilées de différents types, ces boîtes doivent être manipulées unitairement pour décharger la palette.

La nouvelle palette modulaire démontable, qui fait l'objet de l'invention, conserve sa modularité même quand elle est chargée, ce qui permet de former une palette à partir de ses modules, la charger, la manipuler, la transporter et séparer ses modules chargés. Ainsi, par exemple, si une palette contient des boîtes de différents types, il suffit de disposer à l'origine les boîtes d'un même type empilées sur un même module, pour qu'à destination, on puisse démonter le panneau chargé et manipuler indépendamment ses modules et en distribuer le chargement àa des endroits différents.

Il est connu par GB2313103, une palettes modulaire démontable, que se compose de modules en abouchement, de formes quadrangulaires/rectangulaires en plan, chaque module présentant sur, au moins, l'un de ses cotés latéraux un évidement qui se prolonge à l'extérieur; et au moins, un profilé d'assemblage disposé dans les évidements des modules, mais dans cette palette le profile d'assemblage a seulement une simple symétrie frontal et une forme irrégulière ce qu'oblige:
a) à faire trois mouvement pour l'assemblage, c'est à dire:
   un premier tour, une translation et un second tour d'assemblage, et
b) à faire dans les modules de façonnage compliquées,
c) à faire l'assemblage par les cotés latéraux des modules.

Dans l'invention tous est plus simple, il y a un unique mouvement d'assemblage et un simple mortaise et l'assemblage peut être fait par les cotés latéraux ou par les cotés frontals des modules.

Dans l'invention:
a) chacun des évidements est constitué par une mortaise longitudinale au profil en "T" (une demie-H) couché, la base du T étant ouverte latéralement a l'extérieur et qui part d' un sommet du module; et
b) le profilé d'assemblage est constitué par une pièce rigide à section en "H", ayant des ailes dimensionnellement conjuguées avec celles des profils en "T" juxtaposés des mortaises des deux modules abouchés dans lesquelles elles s'accouplent par emboîtement.

À partir de cette idée de l'objet de cette invention, on peut employer n'importe quelle quantité de modules pour obtenir des palettes de différentes dimensions contenant différents produits palettisés sur différents modules d'une même palette.

En particulier, étant donné que l'on tend à la standardisation et que les mesures DI; Dt standard des palettes normalisées sont: Dl = 120 et Dt = 80 cm., chaque module est rectangulaire en plan avec un rapport longueur/largeur = 3/2; quatre modules adossés étant disposés à partir d'un sommet commun, afin d'obtenir une palette ayant des dimensions standardisées (120 x 80 cm.).

Pour mieux comprendre l'objet de la présente invention, on a représenté sur les plans une forme préférentielle de réalisation pratique, susceptible de changements accessoires qui n'en dénaturent pas le fondement.
La figure 1 représente une vue schématique de profil en long -figure 1a-, en plan -figure 1b- et de profil -figure 1c- d'un module (1) à partir duquel est constituée la palette modulaire démontable, qui fait l'objet de l'invention, pour un exemple -non limitatif- de réalisation pratique.
La figure 2 représente une vue générale schématique en perspective du module (1) correspondant à la figure antérieure, pourvu des évidements (11) dans ses zones à sommet.
La figure 3a représente une vue partielle d'un détail amplifié du coin du module (1), représenté sur la figure 2, pour observer la structure et la disposition des mortaises (11a), (11b) qui constituent chacun des évidements (11) dans lesquels sont disposés les profilés d'assemblage (2).
La figure 3b représente une vue partielle d'un détail amplifié du coin de deux modules (1) adossés et accouplés aux profilés d'assemblage (2), disposés pour leur montage.
La figure 4a représente schématiquement deux modules (1) disposés pour leur montage, pour un exemple de réalisation pratique.
La figure 4b représente schématiquement deux modules (1) disposés pour leur montage, pour un exemple de réalisation pratique alternative.
La figure 4c représente schématiquement quatre modules (1) disposés pour leur montage, pour un exemple de réalisation pratique alternative.
La figure 5a représente schématiquement quatre modules (1) adossés et avec les profilés d'assemblage (2) disposés pour leur montage, pour un exemple de réalisation pratique représenté sur la figure 4c.
La figure 5b représente schématiquement une palette aux dimensions standard, constitué, selon l'invention, de quatre modules (1) et de plusieurs profilés d'assemblage (2).
La figure 6a représente une vue générale schématique en perspectice d'une réalisation alternative du module (1') avec des roues (5), muni des évidements (11'a), (11'b) qui, en partant de ses zones à sommet, s'étendent le long du côté correspondant avec le profilé d'assemblage (2') en position de montage.
La figure 6b est une vue similaire à la figure 6a avec le profilé d'assemblage (2') monté dans l'un des évidements (11'a).
La figure 7 représente schématiquement deux modules (1') disposés pour leur montage correspondant à la figure précédente.
La figure 8 représente, dans un détail amplifié, la mise en place d'une butée (3) limitant la course du profilé d'assemblage (2') correspondant, lorsque celle-ci est disposée dans un évidement (11'b).
La figure 9 représente schématiquement deux modules (1') avec le profilé d'assemblage (2') en position de montage -figure 9a- et déjà monté -figure 9b- dans deux évidements (11'b). Dans l'un d'eux, on a inséré auparavant la butée (3) qui limite la course.
La figure 10 représente, dans un détail amplifié, le dispositif d'assemblage (4) entre deux modules (1'), qui est utilisé pur les assembler entre eux et monter ainsi la palette, en évitant le déplacement et, en conséquence, le retrait involontaire ou accidentel des profilés d'assemblage (2') en sens inverse de celui de la butée (3).

On décrit ci-dessous un exemple de réalisation pratique, non limitative, de la présente invention.

L'objet de l'invention est une palette modulaire démontable qui comprend, au moins, deux modules (1), (1') avec des profilés d'assemblage (2), (2') pour les accrocher/décrocher entre eux ; chaque module (1), (1') présentant une forme quadrangulaire/rectangulaire en plan et, à l'un, au moins de ses sommets un évidement (11), (11') avec des façonnages croisés, l'un de ces façonnages se prolongeant à l'extérieur.

Chaque profilé d'assemblage (2), (2') est symétrique et sa configuration, de chaque côté de symétrie, est conjuguée avec les façonnages croisés de l'évidement (11), (11') de chaque module (1), (1') à assembler.

Les modules (1), (1') sont adossés l'un à l'autre en continuité pour constituer la palette.

Chaque module (1), (1') présente des évidements (11), (11') dans toutes les zones à sommet, de telle sorte que les modules (1), (1') puissent être adossés dans n'importe quelle position.

Les profilés d'assemblage (2), (2') sont disposés en occupant, au moins, deux de ces évidements (11), (11') dans chaque module (1), (1').

Les profilés d'assemblage (2), (2') mentionnés sont constitués par des pièces rigides et massives, ayant une section en "H" où leurs ailes sont dimensionnellement conjuguées avec les ailes des mortaises (11a), (11b), (11'a), (11'b) auxquelles elles s'accouplent par emboîtement.

En particulier, sur chaque module (1), (1'), le rapport entre sa longueur (l) et sa largeur (a) est tel que : $n . l / m . a = Dl / Dt ;$avec:
n = nb. de fois que se répète longitudinalement le module.
m = nb. de fois que se répète transversalement le module.
Dl = dimension longitudinale del palette.
Dt = dimension transversale de la palette.

Le rapport longueur/largeur est l/a = 3/2; quatre modules (1), (1') étant disposés à partir d'un sommet commun, pour obtenir une palette dont les dimensions totales, longueur (Dl) et largeur (Dt) sont des mesures standardisées, qui sont le résultat de:
a) la répétion d'un certain nombre (n) de fois la longueur (l) du module (1), (1'); autrement dit en employant une quantité (n) de modules (1), (1') adossés longitudinalement ;
b) la répétition d'un certain nombre (m) de fois la largeur (a) du module (1), (1'); autrement dit, en employant une quantité (m) de modules (1), (1') adossés transversalement .

Le nombre total de modules (1), (1') employés est la résultante du produit (n.m).

En particulier, et conformément a l'exemple de réalisation représenté sur les figures 1 à 5, chacun des évidements (11) mentionnés est constitué par deux mortaises (11a), (11b) au profil en "T", ouvertes latéralement et qui partent des deux faces latérales, qui confluent vers le sommet d'un module (1) -voir figures 2 et 3-.

Selon la réalisation représentée sur les figures 6 à 10, on façonne dans chaque module (1') deux évidements (11') sur deux sommets opposés, avec la particularité que, dans ces évidements (11'), une des mortaises (11'a) atteint la majeure partie du côté correspondant et l'autre mortaise (11'b) atteint tout le côté correspondant -voir figures 6a et 7-.

Selon la réalisation représentée sur les figures 6 à 10, les profilés d'assemblage (2') sont très longs et se logent en occupant toute ou la majeure partie de deux mortaises (11'a), (11'b) adossées, chacune d'entre elles correspondant à chaque module (1') a assembler -voir figures 6b et 7-.

Selon cet exemple de réalisation, sur au moins l'une des mortaises (11'b) qui occupent tout le côté correspondant du module (1'), on dispose une butée (3) qui, étant logée de façon ajustée dans un orifice (30), limite la course dans un sens du profilé d'assemblage (2') correspondant. De préférence -voir figures 8 et 9-, la butée (3) est tout simplement une tige qui s'insère/se retire en s'ajustant à un orifice pratiqué à l'intérieur de la mortaise (11'b) correspondante.

Dans la pratique, on utilisera une seule butée (3) (qui, autrement dit, occupera exclusivement un côté), lorsqu'on construira des palettes formées de quatre modules (1'), même si on peut utiliser deux butées (3) (qui, autrement dit, occuperont les deux côtés), lorsqu'on construira des palettes formées, par exemple, de six modules (1').

Selon cette exemple de réalisation, dans, au moins, une des zones à sommet et sur la zone extrême d'au moins une des mortaises (11'b), qui occupent tout le côté correspondant du module (1'), un dispositif d'assemblage (4) est installé, qui évite le retrait involontaire ou accidentel du profilé d'assemblage (2') correspondant, ce qui permet d'en éviter le déplacement en sens inverse de celui de la butée (3). Pour la réalisation représentée sur les figures 6 à 10, ce dispositif (4) est constitué par une tige rétractile, qui tend à se maintenir saillante par rapport au panneau -voir figure 10- tant qu'on n'agit pas dans le sens contraire.

Sont compris dans l'objet de l'invention tous les détails accessoires quels qu'ils soient qui n'altèrent, ne changent ou ne modifient pas l'essentialité proposée, par exemple et notamment :
- Employer des modules (1), (1') ayant une géométrie et/ou des dimensions quelles qu'elles soient.
- doter les modules (1) de roues (5) (ou tout autre accessoire similaire qui en facilite la manipulation) comme dans l'exemple de réalisation décrit qui comprend des modules (1') avec des roues (5).

Pour cet exemple de réalisation, ces roues (5) sont disposées sous les zones à sommet.

## Revendications

1. Palette modulaire démontable, que se compose de, au moins, deux modules (1) en abouchement, de formes quadrangulaires/rectangulaires en plan, chaque module (1) présentant sur, au moins, l'un de ses cotés latéraux un évidement (11) qui se prolonge à l'extérieur, et au moins, un profilé d'assemblage (2) disposé dans les évidements (11) des modules (1),
chacun des évidements (11) étant constitué par une mortaise longitudinale (11a) au profil en "T" couché, la base du "T" étant ouverte latéralement a l'extérieur et qui part d' un sommet du module (1), **se caractérisant par le fait**
**que** le profilé d'assemblage (2) est constitué par une pièce rigide à section en "H", ayant des ailes dimensionnellement conjuguées avec celles des profils en "T" juxtaposés des mortaises (11a) des deux modules (1) abouchés dans lesquelles elles s'accouplent par emboîtement.

2. Palette modulaire démontable, selon revendication antérieure, **se caractérisant par le fait que** chaque module présente des évidements dans toutes ses zones à sommet, les profilés d'assemblage étant disposés dans, au moins deux d'entre elles.

3. Palette modulaire démontable, selon les revendications antérieures, **se caractérisant par le fait que** chacun des évidements (11) mentionnés est constitué par deux mortaises longitudinales (11a), (11b) au profil en "T", ouvertes latéralement et qui partent de deux faces latérales qui confluent vers un sommet du module (1).

4. Palette modulaire démontable, selon les revendications 1 et 2, **se caractérisant par le fait que**:
a) deux évidements (11') sont façonnés sur deux sommets opposés de chaque module (1'), de telle sorte que, sur les deux côtés opposés de chaque module (1'), les mortaises (11'a) des évidements (11') atteignent la plus grande partie du côté correspondant et, sur les deux autres côtés opposés de chaque module (1'), les mortaises (11'b) des évidements (11') atteignent tout le côté correspondant ;
b) les profilés d'assemblage (2') sont logés toutes les deux mortaises (11'a) ou (11'b) adossées, chacune correspondant à chaque module (1') et en occupant la majeure partie.

5. Palette modulaire démontable, selon les revendication 4, **se caractérisant par le fait que** :
a) dans, au moins, une des mortaises (11'b) que occupent tout le côté correspondant du module (1'), on dispose une butée (3) qui limite la course dans un sens du profilé d'assemblage (2') correspondant;
b) dans, au moins, l'une des zones à sommet, et sur la zone extrême d'au moins l'une des mortaises (11'b), qui occupent tout le côté correspondant du module (1'), un dispositif d'assemblage (4) est installé, qui évite le retrait involontaire ou accidentel du profilé d'assemblage (2') correspondant dans le sens inverse de celui de la butée (3).

6. Palette modulaire démontable, selon les revendications antérieures, **se caractérisant par** le fait, notamment, que chaque module est rectangulaire en plan avec un rapport longueur/largeur = 3/2; quatre modules adossés étant disposés à partir d'un sommet commun, afin d'obtenir une palette ayant des dimensions Dl, Dt standardisées.

7. Palette modulaire démontable, selon les revendications antérieures, **se caractérisant par le fait qu'**additionnellement, les modules sont munis de roues (5), disposées sous les zones à sommet.

## Claims

1. Dismantlable modular pallet that comprises at least two opposing modules (1), with square/rectangular ground plan. Each module (1) presents a vacuum (11) on at least one of its sides, which extends to the exterior, and at least one assembly profile (2) placed in the vacuums (11) of the modules (1), each vacuum (11) being comprised of a longitudinal box (11a) made of a horizontal "T" shaped profile, with the base of the "T" open laterally to the exterior and which comes from a vertex of module (1), **characterised** because the assembly profile (2) is comprised of a rigid "H"-shaped section part whose flanges combine dimensionally with those of the juxtaposed "T"-shaped profiles of the boxes (11a) of the two opposing modules (1), where they couple by tongue and groove joint.

2. Dismantlable modular pallet, according to above claim, **characterised** because each module has vacuums in all its vertex areas, with assembly profiles in at least two of them.

3. Dismantlable module pallet, according to above claims, **characterised** because each one of the aforementioned vacuums (11) is comprised of a couple of longitudinal boxes (11a), (11b) with "T"-shaped profile, open laterally and which come from the two sides that converge into a vertex of the module(1).

4. Dismantlable module pallet, according to claims 1 and 2, **characterised** because:
a) two vacuums (11') are formed in two opposite vertices of each module (1'), in such a way that, on two opposite sides of each module (1') some boxes (11'a) of the vacuums (11') reach the majority of the relative side and on the other two opposite sides of each module (1') some boxes (11'b) of the vacuums (11') reach the whole relative side;
b) the assembly profiles (2') are housed in every two adjacent boxes (11'a) or (11'b), one corresponding to each module (1') and they occupy the greater part of them

5. Dismantlable module pallet, according to claims 4 and 5, **characterised** because:
a) in at least one of the boxes (11'b) that occupy the whole relative side of the module (1'), there is a stop (3) that limits the run in one direction of the relative assembly profile (2');
b) in at least one of the vertex areas, and on the end of at least one of the boxes (11'b) that occupy the whole relative side of the module (1') a connection mechanism (4) is mounted, which prevents the involuntary or accidental removal of the relative assembly profile (2') in the opposite direction to which the stop (3) is made.

6. Dismantlable modular pallet, according to above claims, **characterised** because, in particular, each module has a rectangular ground plan with length/width ratio = 3/2; having four adjacent modules based on a common vertex, to obtain a pallet with standardised dimensions DI, Dt.

7. Dismantlable modular pallet, according to above claims, **characterised** because, in addition, the modules have wheels (5), placed under their vertex areas.

## Patentansprüche

1. Modulare demontierbare Palette, bestehend aus mindestens zwei gegenüberstehenden Moduln (1) mit viereckigem/rechtwinkligem Aufbau, wobei jedes von diesen zumindest an einer seiner Seiten eine sich nach außen hin verlängernde Aussparung (11) und mindestens ein in den Aussparungen des Moduls (1) angebrachtes Fügeprofil aufweist, wobei jede der genannten Aussparungen eine in Längsrichtung gezogene Nut (11a) in Form eines liegenden T's darstellt, wobei die Basis dieses T's nach außen hin offen ist und vom Scheitelwinkel des Moduls (1) ausgeht, **dadurch gekennzeichnet, dass** das Fügeprofil (2) aus einem steifen Element mit einem H-förmigen Querschnitt besteht, dessen Schenkel von ihren Ausmaßen her so ausgelegt sind, dass sie in die nebeneinander angeordneten Schenken der T-förmigen Profile der längsgerichteten Aussparungen (11a) der gegenüber gestellten Moduln (1) eingreifen, in denen sie sich nach dem Nut-und-Feder-Prinzip verrasten.

2. Modulare demontierbare Palette nach dem obigen Anspruch, **dadurch gekennzeichnet, dass** jedes Modul in allen Bereichen seiner Scheitelwinkel über Aussparungen verfügen, und die Fügeprofile mindestens in zwei derselben angeordnet sind.

3. Modulare demontierbare Palette nach den obigen Ansprüchen, **dadurch gekennzeichnet, dass** jede der genannten Aussparungen (11) durch ein Paar in Längsrichtung verlaufender und seitlich geöffneter Nuten (11a), (11b) mit einem T-förmigen Profil gebildet wird, die von den beiden an einem der Scheitelwinkel des Moduls (1) zusammenlaufenden seitlichen Flächen ausgehen.

4. Modulare demontierbare Palette nach den obigen Ansprüchen 1 und 2, **dadurch gekennzeichnet, dass**:
a) an zwei gegenüber liegenden Scheitelwinkeln der einzelnen Moduln (1') zwei Aussparungen (11') in der Form gebildet werden, dass jeweils an zwei gegenüber liegenden Seitenflächen der Moduln (1') die Nuten (11'a) der Aussparungen (11') den grössten Teil der entsprechenden Seitenfläche und an den gegenüber liegenden Seitenflächen der einzelnen Moduln (11'b) die Nuten (11'b) der Aussparungen (11') die Gesamtheit der entsprechenden Seitenfläche ausmachen;
b) Die Fügeprofile (2') greifen in jede Zweite gegeneinander liegende und jeweils zu einerm Modul (1') gehörenden Nut (11'a) bzw. (11'b) ein und bedecken dabei den grössten Teil derselben.

5. Modulare demontierbare Palette nach den Ansprüchen 4 und 5, **dadurch gekennzeichnet, dass**:
a) in mindestens einer der die gesamte Seitenfläche des Moduls (1') bedeckenden Nut (11'b) ein Anschlag (3) vorgesehen ist, welcher den Weg in einer Richtung des jeweiligen Fügeprofils (2') begrenzt;
b) in mindestens einer der Bereiche der Scheitelwinkel und über zumindest den Endbereichen von mindestens einer der die gesamte Seitenfläche des jeweiligen Moduls (1') bedeckenden Nuten (11'b) ein Verbindungselement (4') montiert wird, mit dessen Hilfe das ungewollte Herausziehen des jeweiligen Fügeprofils (2') in der Gegenrichtung zu der von dem oben beschriebenen Anschlag (3) begrenzten vermieden werden soll.

6. Modulare demontierbare Palette nach den obigen Ansprüchen, **dadurch gekennzeichnet, dass**, jedes der Moduln in seiner rechteckigen Struktur ein Längen-Breitenverhältnis von 3 zu 2 besitzt, und auf diese Weise vier von einem gemeinsamen Scheitelwinkel ausgehend aneinander gelegte Moduln eine Palette mit den standardmäßigen Ausmaßen Dl, Dt bilden können.

7. Modulare demontierbare Palette nach den obigen Ansprüchen, **dadurch gekennzeichnet, dass** die einzelnen Moduln zusätzlich unterhalb der Bereiche der Scheitelpunkte mit Rädern (5) versehen sind.
